# EUROPÄISCHE PATENTSCHRIFT

(11) **EP 0 395 833 B1**
(45) Veröffentlichungstag und Bekanntmachung des Hinweises auf die Patenterteilung: **03.05.1995**
(21) Anmeldenummer: 90101183.3
(22) Anmeldetag: 22.01.1990
(51) Int. Cl.: G07D 7/00

(54) **Verfahren und Vorrichtung zum Prüfen von Dokumenten**
Method and apparatus for checking documents
Méthode et dispositif pour vérifier des documents

(30) Priorität: 01.05.1989 CH 1648/89
(43) Veröffentlichungstag der Anmeldung: 07.11.1990
(73) Patentinhaber: MARS INCORPORATED, McLean Virginia 22101-3885 (US)
(72) Erfinder: Bercovitz, Christian, F-74380 Bonne (FR)
(74) Vertreter: Burke, Steven David

(56) Entgegenhaltungen:
- EP-A- 0 070 621
- GB-A- 2 159 268
- US-A- 3 922 557

## Beschreibung

Die Erfindung bezieht sich auf ein Verfahren bzw. eine Einrichtung zum Prüfen von Dokumenten der im Oberbegriff des Anspruchs 1 bzw. 15 genannten Art.

Solche Prüfeinrichtungen werden vorteilhaft in Banknotenakzeptoren verwendet, wie sie bei Dienstleistungsautomaten zum Einsatz kommen.

Es sind Prüfeinrichtungen der im Oberbegriff des Anspruchs 1 genannten Art aus der US-PS 3 761 876 und der US-PS 4 319 137 bekannt, bei denen eine Banknote zeilenweise mittels einer linienförmigen Anordnung von vielen Detektoren optisch abgetastet wird. Jede Zeile wird entsprechend der Anzahl Detektoren in gleichviele Bildelemente zerlegt. Aus der US-PS 4 319 137 ist zudem bekannt, dass die als echt beurteilten Güter auch Muster aus einem vorbestimmten Satz aufweisen dürfen und dass die Güter mittels endloser Riemen transportiert werden.

Die CH-PS 661 603 beschreibt ein Transportsystem, das mittels endloser Riemen verschieden grosse Banknoten schonend transportiert.

Es ist auch aus EP 109 490 bekannt, von der Banknote nur kleine Teilflächen in Reflexion zu untersuchen, um Verschmutzungen oder Beschädigungen der Banknote festzustellen.

Die EP 198 819 beschreibt, wie das durch die ganze Fläche der Banknote in Transmission oder in Reflexion spektral veränderte Licht von wenigstens einem Detektor analysiert wird, um die Echtheit der Banknote unabhängig von ihrer Lage im Prüfgerät festzustellen.

Eine Einrichtung bzw. ein Verfahren nach dem Oberbegriff des Patentanspruchs 1 bzw. 15 ist im US-3,922,557 offenbart. Diese Einrichtung erfaßt transmittiertes Licht über einen kreisförmigen Bereich, der nicht so breit ist wie das Dokument. Daher ist diese Einrichtung intolerant gegenüber Änderungen der lateralen Position des Dokuments und liefert lediglich eine schledite Auflösung in longitudinaler Richtung.

Der Erfindung liegt die Aufgabe zugrunde, eine einfache Prüfeinrichtung zu schaffen, die ein blattförmiges Gut zum Erkennen auf der ganzen Fläche zeilenweise optisch durchleuchtet.

Die genannte Aufgabe wird erfindungsgemäss durch die Merkmale der Ansprüche 1 bzw. 14 gelöst. Vorteilhafte Ausgestaltungen ergeben sich aus den Unteransprüchen.

Nachfolgend werden Ausführungsbeispiele der Erfindung anhand der Zeichnungen näher erläutert.

Es zeigt:
- Fig. 1: eine Prüfeinrichtung im Schnitt in einer Transportrichtung,
- Fig. 2: die Prüfeinrichtung nach der Figur 1 im Schnitt quer zur Transportrichtung,
- Fig. 3: eine Ansicht einer Banknote mit einem Auslesefeld,
- Fig. 4: eine Beleuchtungseinrichtung mit einem Spiegel und einer linearen Lichtquelle,
- Fig. 5: einen trichterförmigen Auffänger,
- Fig. 6: ein Auffänger mit einem astigmatischen Abbildungssystem im Schnitt und
- Fig. 7: eine Prüfeinrichtung mit mehreren Auffängern im Schnitt.

In der Figur 1 bedeutet 1 einen Banknotenleser, der ein Auswertegerät 2 mit einem Speicher 3 und mit einer Recheneinheit 3′ aufweist. Der Banknotenleser 1 enthält ein Messystem, das einen optischen Auffänger 4 vor einem lichtempfindlichen Detektor 5 sowie eine Lichtquelle 6 mit einem Diffusor 7 umfasst. Beispielsweise verbessern eine erste Zylinderlinse 8 im Diffusor 7 und eine zweite Zylinderlinse 9 vor dem Auffänger 4, die auf den einem blattförmigen Gut oder einer Banknote 10 zugewandten Seiten angeordnet sind, die optischen Eigenschaften des Messystems. Ein Transportsystem für die Banknoten 10 weist Riemen 11, Umlenkrollen 12 und Leitkufen 13 auf.

Ein Ausleselichtstrahl 14 wird durch den Diffusor 7 in einer Transportebene 15 der Banknote 10 definiert. Das Transportsystem befördert die Banknote 10 in einer Transportrichtung 16 z. B. in der Längsrichtung der Banknote 10.

Die Lichtquelle 6 und der Diffusor 7 unterhalb sowie der Auffänger 4 und wenigstens ein Detektor 5 oberhalb der Transportebene 15 bilden das minimale Messystem. Der Auffänger 4 und der Diffusor 7 erstrecken sich quer über eine nutzbare Breite B (Figur 2) des Transportsystems und sind parallel in einem vorbestimmten Abstand voneinander so angeordnet, dass der Auffänger 4 und der Diffusor 7 für die Banknoten 10 einen schlitzförmigen Durchlass 17 von der Breite B bilden, der eine Abtastebene 15′ definiert. Die Abtastebene 15′ fällt im Durchlass 17 mit der Transportebene 15 (Figuren 1 und 2) zusammen, wobei beide Ebenen 15, 15′ senkrecht auf der Zeichnungsebene stehen.

Das Transportsystem umfasst neben den Elementen 11 bis 13 hier nicht gezeigte Antriebe und ist in wenigstens zwei Transporteinheiten 18 und 18′ beidseits des Messystems aufgeteilt. Der Uebersichtlichkeit wegen sind nur die Elemente 11 bis 13 der ersten der beiden dargestellten Transporteinheiten 18 und 18′ mit Bezugszahlen versehen. Die Umlenkrollen 12 drehen sich um Achsen, die senkrecht zur Zeichnungsebene stehen, und führen die Riemen 11 paarweise symmetrisch zur Transportebene 15 derart, dass in der Transportebene 15 die Banknoten 10 in an sich bekannter Weise zwischen den Riemen 11 eines Paares geklemmt, in der Transportrichtung 16 zum Durchlass 17 hingeführt und auf der anderen Seite wegbefördert werden.

Die beiden Transporteinheiten 18 und 18′ sind so voneinander distanziert, dass beim Durchgang durch das Messystem auch die kürzeste Banknote 10 aus einem vorbestimmten Satz von Nennwerten die Riemen 11 der ersten Transporteinheit 18 erst dann vollständig verlässt, wenn die zweite Transporteinheit 18′ die Banknote 10 bereits erfasst hat. Die Leitkufen 13 sind vorteilhaft oberhalb und unterhalb der Transportebene 15 und beidseits des Durchlasses 17 zur exakten Führung der Banknote 10 angeordnet, um ein Anstehen am Durchlass 17 einer nicht ganz ebenen Banknote 10 zu verhindern.

Ueber oder unter der Zeichnungsebene in der Figur 1 ist mit Vorteil wenigstens ein Paar gleicher Transporteinheiten 18 und 18′ parallel zu diesen angeordnet. Die Anzahl dieser parallelen Transporteinheiten 18 und 18′ ist durch die grösste vorbestimmte Breite der ohne Beschädigung durch das Messystem zu transportierenden Banknoten 10 vorbestimmt.

Die Abstände der Lichtquelle 6, des Diffusors 7, des Auffängers 4 und der Detektoren 5 von der Transportebene 15 richten sich nach den optischen Eigenschaften der für die Elemente 4, 6 bis 9 verwendeten Mittel.

Die Lichtquelle 6 erzeugt mit Vorteil weisses Licht 19, das beispielsweise von einer Halogenlampe abgegeben wird. Jedoch ist auch die Verwendung von monochromatischem Licht 19, z. B. aus einer Leuchtdiode, oder von aus verschiedenen Farbkomponenten bestehendem Mischlicht, z. B. aus einer Gasentladungslampe, möglich.

Licht 19 aus der Lichtquelle 6 wird vom Diffusor 7 mit optischen Mitteln zum Ausleselichtstrahl 14 gebündelt, der in der Abtastebene 15′ (Figur 3) im Querschnitt die Form eines langen, schmalen Rechtecks aufweist und der sich quer über den ganzen Durchlass 17 erstreckt, wobei die Intensität des Ausleselichtstrahls 14 in der Abtastebene 15′ gleichmässig verteilt ist. Im Durchlass 17 begrenzt mit Vorteil eine Blende den Ausleselichtstrahl 14. Die Blende ist beispielsweise ein Teil des Durchlasses 17. In der Transportrichtung 16 beträgt die Ausdehnung des Ausleselichtstrahls 14 nur einige Millimeter, vorteilhaft weniger als 5 mm.

Der Ausleselichtstrahl 14 (Figuren 2 und 3) durchsetzt im Durchlass 17 die Abtastebene 15′ und durchleuchtet ein rechteckförmiges Auslesefeld 20 der im Durchlass 17 befindlichen Banknote 10. Vom Auswertegerät 2 gesteuert, wird die Banknote 10 durch den Ausleselichtstrahl 14 in der Transportrichtung 16 geschoben, wobei das Auslesefeld 20 schrittweise die ganze Fläche der Banknote 10 bestreicht. Für jeden Schritt ordnet das Auswertegerät 2 dem Auslesefeld 20 einen Wert X einer Ableserichtung 16′ zu, die der Transportrichtung 16 entgegengesetzt ist.

Durch die Banknote 10 (Figur 2) verändertes Licht 19′ dringt durch eine der Abtastebene 15′ zugewandte Eintrittseite 21 in den Auffänger 4 ein, der das Licht 19′ für die Detektoren 5, 5′ sammelt. Der Auffänger 4 verjüngt sich z. B. zu den Detektoren 5, 5′ hin in ein Anschlussstück 22, das das Licht 19′ auf die Detektoren 5, 5′ verteilt. Jeder Detektor 5 bzw. 5′ wandelt das durch ein Fenster der Detektoren 5, 5′ einfallende Licht 19′ proportional zu dessen Intensität in ein elektrisches Signal E um. Ueber Leitungen 23 sind die Detektoren 5, 5′ mit dem Auswertegerät 2 verbunden, die die Signale E dem Auswertegerät 2 zuführen.

Zwischen dem Anschlussstück 22 und dem Fenster jedes Detektors 5 bzw. 5′ ist vorteilhaft ein Filter 24 mit einer vorbestimmten spektralen Durchlasskennlinie angeordnet, damit jeder Detektor 5 bzw. 5′ eine Empfindlichkeit auf Licht 19′ aufweist, dessen Spektralbereich durch den Filter 24 beschränkt ist.

Die optische Ausgestaltung der Banknoten 10 des vorbestimmten Satzes von Nennwerten bestimmt die erforderliche Anzahl der Detektoren 5 bis 5′ und die geeigneten Durchlasskennlinien der Filter 24. Eine vorteilhafte Ausführung des Banknotenlesers 1 weist vier verschiedene Spektralbereiche auf. Sie liegen beispielsweise im Gebiet des blauen, des gelb-grünen, des roten und des infraroten Lichtes.

Solange sich keine Banknote 10 im Durchlass 17 befindet, registrieren die Detektoren 5, 5′ die Intensität und die spektrale Verteilung des Ausleselichtstrahls 14. Im Auswertegerät 2 weist das Signal E einen für jeden Spektralbereich eigenen Referenzpegel E₀ auf.

Die üblichen Banknoten 10 (Figuren 2 und 3) jedes Nennwertes bestehen aus einem vorbestimmten Papier und weisen auf beiden Seiten ein aufgedrucktes, farbiges vorbestimmtes Muster auf. Das im Auslesefeld 20 durch die Banknote 10 dringende Licht 19′ ist durch die Transparenz des Papiers und der Muster sowie durch den allfälligen Sicherheitsfaden auf eine vorbestimmte Weise in der spektralen Verteilung verändert und geschwächt. Während des Durchganges der Banknote 10 durch den Durchlass 17 ändern sich somit die Intensität und das Spektrum des Lichtes 19′, das die Banknote 10 durchdringt, in einer für jeden Nennwert der Banknote 10 kennzeichnenden vorbestimmten Funktion der Werte X in der Ableserichtung 16′.

Die Transparenz der Banknote 10 wird über das ganze Auslesefeld 20 gemittelt, da für jeden vorbestimmten Spektralbereich nur ein einziges Signal E erzeugt wird. Im Auswertegerät 2 übernimmt die Recheneinheit 3′ bei jedem Schritt des Transportsystems den Momentanwert des Signals E und bildet nur einen einzigen Messwert der Transparenz für jeden der vorbestimmten Spektralbereiche für das ganze Auslesefeld 20.

Die Recheneinheit 3′ normiert mit Vorteil alle Messwerte der Transparenz vor dem Abspeichern auf den Referenzpegel E₀ des entsprechenden Spektralbereiches, um die von der Betriebszeit abhängigen Einflüsse der Lichtquelle 6 und der Empfindlichkeit der Detektoren 5, 5′ zu eliminieren. Die Messwerte werden zusammen mit dem Wert X der Ableserichtung 16′ im Speicher 3 abgelegt.

Der beschriebene Banknotenleser 1 weist den Vorteil auf, dass die gleichen Messwerte in der gleichen Reihenfolge gespeichert werden, unabhängig davon, ob die Vorderseite oder die Rückseite dem Auffänger 4 zugewandt ist, wenn nur das Abtasten bei einem vorbestimmten Rand der Banknote 10 beginnt.

Die Höhe des Signals E fällt beim Eintritt der Banknote 10 in den Ausleselichtstrahl 14 markant vom Referenzpegel E₀ ab. Das Auswertegerät 2 ordnet das erste Auslesefeld 20 der Stelle X=X₀ zu. Die Banknote 10 legt den Weg durch den Durchlass 17 in beispielsweise N Schritten zurück, wobei nacheinander die N Auslesefelder 20 die Banknote 10 flächendeckend bestreichen. Für jeden der Detektoren 5 bis 5′, d. h. für jeden vorbestimmten Spektralbereich, werden N Messwerte mit den zugeordneten Werten X₀ bis X_{N} in den Speicher 3 abgelegt. Nach der N. Messung steigt das Signal E ebenso markant wieder auf den Referenzpegel E₀ an, wenn die Banknote 10 an der Stelle X=X_{N+1} den Ausleselichtstrahl 14 verlassen hat. Der Wert der Differenz X_{N}-X₀ ist proportional zur Länge der Banknote 10, wobei die Werte X₀ bis X_{N} vorteilhaft gleichmässig in der Ableserichtung 16′ verteilt sind.

Da sich der Ausleselichtstrahl 14 über die ganze Breite B des Durchlasses 17 erstreckt und andererseits die Querdimension der Banknote 10 höchstens gleich oder kleiner als B ist, gelangt abhängig von der Querdimension der Banknote 10 neben dem durch die Banknote 10 veränderten Licht 19′ auch ein vorbestimmter Anteil von unverändertem Licht 19 des Ausleselichtstrahls 14 in den Auffanger 4. Der Abfall des Signals E hängt somit nicht nur von der Transparenz der Banknote 10 ab, sondern auch von der Breite der Banknote 10, wobei für schmale Banknoten 10 das Abfallen der Intensität und die Veränderung der spektralen Zusammensetzung des Lichtes 19′ weniger stark ausgeprägt ist als bei breiten. Die genaue Lage der Banknote 10 im Durchlass 17 beeinflusst das Signal E nicht, daher erübrigt sich mit Vorteil eine Einrichtung zum genauen seitlichen Führen der Banknote 10 im Durchlass 17.

Der Banknotenleser 1 vergleicht die Messwerte der Transparenz einer zu identifizierenden Banknote 10 mit Musterwerten eines vorbestimmten Satzes von Nennwerten, die im Speicher 3 abgelegt sind. Zur Bestimmung der Länge der Banknote 10 untersucht die Recheneinheit 3′ (Figuren 1 und 2), ob die Anzahl N der Messwerte mit der Anzahl der Musterwerte für jeden Nennwert des vorbestimmten Satzes übereinstimmt. Weist die Banknote 10 die gleiche Länge wie eine aus dem vorbestimmten Satz der Nennwerte auf, so wird für jeden vorbestimmten Spektralbereich im Auswertegerät 2 auf bekannte Weise für jeden Wert X die Differenz zwischen dem auf den Referenzpegel E₀ normierten Messwert der Transparenz und dem entsprechend normierten Musterwert dieses Nennwerts gebildet. Ein Korrelationswert wird aus den N Differenzen für jeden der vorbestimmten Spektralbereiche berechnet und mit einem vorbestimmt eingestellten Grenzwert verglichen. Die Banknote 10 wird nur als dieser Nennwert erkannt, wenn die Korrelationswerte über ihren Grenzwerten liegen. Ist diese Bedingung nicht erfüllt, wird die Banknote 10 als nicht identifizierbar zurückgewiesen.

Weisen mehrere Nennwerte die gleiche Länge wie die zu prüfende Banknote 10 auf und liegen deren Korrelationswerte über den Grenzwerten, so wird der Banknote 10 derjenige Nennwert zugeordnet, dessen Musterwerte die beste Korrelation zu den Messwerten der Transparenz aufweist.

Der vorbestimmte Satz der Musterwerte kann durch Ablesen von Banknoten 10 aus einem vorbestimmten Satz der vorbestimmten Nennwerte mittels des Banknotenlesers 1 selbst bei der Indienststellung oder bei einer Revision erzeugt werden. Auch eine Uebertragung der im Speicher 3 abgelegten Musterwerte von einem ersten Banknotenleser 1 zu einem anderen der gleichen Ausführung ist möglich.

Beispielsweise werden die Messwerte der Transparenz einer als echt erkannten Banknote 10 mit Vorteil zu einer Modifikation der Musterwerte dieses Nennwertes verwendet. Der Banknotenleser 1 passt sich so den kleinen Differenzen zwischen den verschiedenen Serien des gleichen Nennwertes an und verringert die Anzahl der zurückgewiesenen echten Banknoten 10.

Vorteilhaft erzeugt das Auswertegerät 2 als Ergebnis der Auswertung ein digitales Ausgangsignal an einem Ausgang 25, wobei es beispielsweise einer dem Nennwert der erkannten Banknote 10 vorbestimmt zugeordneten Zahl entspricht, oder einen vorbestimmten Fehlerkode aufweist, falls das Auswertegerät 2 die Banknote 10 als nicht identifizierbar klassiert.

Mit Vorteil vergleicht die Recheneinheit 3′ auch für jeden Spektralbereich die N Messwerte, die in der umgekehrten Reihenfolge X_{N}... X₀ aus dem Speicher 3 abgerufen werden, mit den N Musterwerten der Reihenfolge X₀...X_{N}. Auf diese Art erkennt der Banknotenleser 1 Banknoten 10 unabhängig von einer der vier möglichen Lagen im Durchlass 17, wobei sich vorteilhaft eine mechanische Wendevorrichtung vor dem Banknotenleser 1 erübrigt.

Eine Banknote 10 von beispielsweise 20 cm Länge wird mittels eines Banknotenlesers 1, der gleichzeitig in vier Spektralbereichen misst, bei einer in der Ausleserichtung 16′ gemessenen Breite des Auslesestrahls 14 von 4 mm in 50 Schritten flächendeckend abgelesen, wobei das Auswertegerät 2 aus den Signalen E der vier Detektoren 5 bis 5′ in vier Spektralbereichen je 50 Messwerte erzeugt, d. h. die ganze Banknote 10 ist durch nur 200 Messwerte gekennzeichnet. Dies ist bei der Erkennung der Banknote 10 aus einer grossen Anzahl vorbestimmter Nennwerte von Vorteil und ermöglicht einen raschen Erkennungsvorgang.

Auch ein kontinuierlicher Vorschub ist vorteilhaft, wobei sich die Banknote 10 im ganzen Transportsystem mit gleichmässiger Geschwindigkeit bewegt, so dass die Banknote 10 weitgehend geschont wird. Von einer der Umlenkrollen 12 angetrieben, erzeugt ein hier nicht gezeigtes, an sich bekanntes Mittel ein Synchronisiersignal, das im Auswertegerät 2 einem hier nicht gezeigten Zähler zugeführt wird. Die Synchronisiersignale sind zeitlich derart gestaffelt, dass ein Synchronisiersignal immer dann erscheint, wenn sich die Banknote 10 um die Breite des Auslesefeldes 20 verschoben hat. Solange das Signal E auf dem Referenzpegel E₀ ist, ist der Zähler ausgeschaltet und auf den Zählerstand Null gestellt. Sobald das Signal E unter den Referenzpegel E₀ fällt, wird der Zähler eingeschaltet und der um eins erhöhte Zählerstand nach jedem Synchronisiersignal vom Speicher 3 übernommen. Der Zählerstand dient als Wert X, der die Auslesefelder 20 bzw. die Messwerte der Transparenz in der Reihenfolge des Abtastens numeriert.

Zum Erkennen von Banknoten 10 aus dem vorbestimmten Satz von Nennwerten reichen die gemessenen Transparenzwerte der flächendecked über die Banknote 10 aneinandergereihten Auslesefelder 20 aus. Es ist sogar möglich, dass die Messwerte der Transparenz vorbestimmt nur für jeden beispielsweise zweiten Schritt ermittelt und abgespeichert werden. Je nach der Art der aufgedruckten Muster einer Banknote 10 reicht dieser reduzierte Satz von Messwerten für eine Identifikation der Banknote 10 oder ihrer Orientierung im Banknotenleser 1 aus.

Möglich ist auch eine Ausführung des Messystems, bei dem die Banknoten 10 im Querformat abgelesen werden, wobei die Breite B deren grösste Länge begrenzt.

Der Ausleselichtstrahl 14 kann auch mittels einer in die Abtastebene 15′ (Figur 4) eingelassenen rechteckförmigen Blende 27 geformt werden. Weist die Lichtquelle 6 eine lineare Ausdehnung von der Länge B auf, erzeugt bereits eine Mattscheibe 28 eine gleichmässige Verteilung der Beleuchtungsstärke in der Blende 27, wobei vorteilhaft ein rinnenförmiger Spiegel 29 mit dem Querschnitt einer Parabel oder ein anderes astigmatisches optisches Abbildungsystem die Lichtausbeute der Lichtquelle 6 unterstützt.

Der Auffänger 4 (Figur 5) weist in der Transportrichtung 16 wenigstens die gleiche Abmessung auf wie der Ausleselichtstrahl 14 auf der Eintrittsseite 21. In der einfachsten Form besteht der Auffänger 4 aus einer Platte aus Lichtleitermaterial, beispielsweise aus einem transparenten Kunststoff oder aus einem Glas, und weist vorteilhaft eine Trapezform bzw. die Form eines flachen, nicht hohlen Trichters mit einem rechteckigen Querschnitt auf, der sich gegen das Anschlussstück 22 hin quer zur Transportrichtung 16 verjüngt.

Für den Auffänger 4 (Figur 6) ist auch ein astigmatisches Abbildungssystem über der Abtastebene 15′ verwendbar, in dessen Fokallinie wenigstens ein Filter 24 und ein Detektor 5 angeordnet sind und dessen Oeffnungsquerschnitt wenigstens die Abmessungen der Eintrittsseite 21 besitzt. Alles Licht 19′, das die Eintrittsseite 21 durchdringt, wird im Auffänger 4 in der Fokallinie des Abbildungssystems gesammelt. In der Ausführung gemäss der Figur 7 besteht der Auffänger 4 aus einer Lichtleiterplatte, deren Berandung eine ebene Randfläche an der Eintrittsseite 21 und eine parabelförmig gekrümmte Randfläche 30 aufweist. In die Lichtleiterplatte ist das Anschlussstück 22 eingelassen, das die Fokallinie der Randfläche 30 umschliesst und das das Licht 19′ zum Filter 24 und Detektor 5 leitet.

Vorteilhaft weist die Lichtleiterplatte des Auffängers 4 einen reflektierenden Belag 31 (Figur 5) auf allen Oberflächen mit Ausnahme der Eintrittsseite 21 und der Fläche des Anschlussstücks 22 auf, der die Totalreflexion an den Grenzflächen der Lichtleiterplatte unterstützt.

Geeignet ist als Auffänger 4 auch ein Spiegelsystem, dessen reflektierende Flächen die Formen der mit dem Belag 31 überzogenen Flächen eines der oben beschriebenen Auffänger 4 aufweist und das einen nur mit Luft erfüllten Raum umschliesst.

In der Figur 7 sind zwei oder mehrere Auffänger 4, 4′ hintereinander in der Transportrichtung 16 angeordnet. Jeder weist seinen eigenen Ausleselichtstrahl 14 auf. Die Banknote 10 wird in den vorbestimmten Spektralbereichen nacheinander abgetastet. Die Auffänger 4, 4′ sind mit Vorteil aus einem Material gefertigt, das die vorbestimmte spektrale Durchlasskennlinie aufweist, so dass jeder Detektor 5 bzw. 5′ nur Licht 19′ aus dem vorbestimmten Spektralbereich empfängt.

Mit der gleichen Wirkung ist auch die Verwendung von auf einen vorbestimmten Spektralbereich eingeengten bzw. monochromatischen Ausleselichtstrahlen 14 möglich.

## Patentansprüche

1. Prüfeinrichtung für ein Dokument, mit:
einer Lichtquelle (6) zum Beleuchten des Dokuments (10);
einem optischen Kollektor (4) zum Auffangen des durch das Dokument transmittierten Lichts,
einer Meßeinrichtung (5; 5′) zum Erzeugen eines einzigen Meßsignals (E) für das vom optischen Kollektor in mindestens einem vorbestimmten Spektralbereich aufgefangene Licht; und
einem Transportsystem (18, 18′) zum Transportieren des Dokuments;
gekennzeichnet durch einen Diffusor (7) zum Zerstreuen des Lichts der Lichtquelle, um eine gleichmäßige Ausleuchtung eines sich über die gesamte Breite des Dokuments erstreckenden Auslesestreifens (20) konstanter Breite zu erzielen, und dadurch, daß der optische Kollektor so angeordnet ist, daß er Licht von einem Abschnitt des Auslesestreifens auffängt, der sich über die gesamte Breite des Dokuments erstreckt, wobei das Transportsystem zwischen dem optischen Kollektor und dem Diffusor einen Durchlaß (17) aufweist.

2. Prüfeinrichtung nach Anspruch 1, dadurch gekennzeichnet, daß der Diffusor (7) ein parallel zur Breite des Dokuments (10) ausgerichtetes astigmatisches Abbildungssystem (27, 28, 29) aufweist, das so angeordnet ist, daß der Auslesestreifen (20) gebildet wird.

3. Prüfeinrichtung nach Anspruch 2, dadurch gekennzeichnet, daß die Lichtquelle (6) eine lineare Ausdehnung von im wesentlichen der Länge des Auslesestreifens (20) aufweist.

4. Prüfeinrichtung nach einem der vorhergehenden Ansprüche, dadurch gekennzeichnet, daß zur Begrgenzung des von der Meßeinrichtung (5; 5′) gemessenen Lichts auf einen oder mehrere Spektralbereiche ein Filter (22; 24) vorgesehen ist.

5. Prüfeinrichtung nach einem der Ansprüche 1 bis 3, dadurch gekennzeichnet, daß der Kollektor (4) eine vorbestimmte spektrale Durchlaßkennlinie aufweist, die das von der Meßeinrichtung (5, 5′) gemessene Licht auf einen oder mehrere Spektralbereiche beschränkt.

6. Prüfeinrichtung nach einem der Ansprüche 1 bis 3, dadurch gekennzeichnet, daß das das Dokument (10) in dem Auslesestreifen (20) beleuchtende Licht (19) auf vorbestimmte Weise auf einen oder mehrere Spektralbereiche eingeschränkt ist.

7. Prüfeinrichtung nach einem der vorhergehenden Ansprüche, dadurch gekennzeichnet, daß das Transportsystem zum Transport des Dokuments innerhalb einer Transportebene (15) durch den genannten Durchlaß (17) zwischen dem Diffusor (7) und dem Kollektor (4) zwei in Transportrichtung (16) des Dokuments jeweils auf einer Seite des Diffusors und Kollektors angeordnete Transporteinheiten (18; 18′) aufweist.

8. Prüfeinrichtung nach einem der vorhergehenden Ansprüche, gekennzeichnet durch eine Auswerteinrichtung (2) zum Empfang des Meßsignals (E) und zum Erzeugen einer Vielzahl von Transparenzwerten für den oder jeden Spektralbereich einer Vielzahl von Streifen des Dokuments.

9. Prüfeinrichtung nach Anspruch 8, dadurch gekennzeichnet, daß jeder der Streifen etwa die Breite des Auslesestreifens (20) aufweist.

10. Prüfeinrichtung nach Anspruch 8 oder 9, dadurch gekennzeichnet, daß die Auswerteinrichtung (2) einen Speicher (3) zum Ablegen mindestens eines Satzes von, den Transparenzwerten einer vorbestimmten Banknote in dem oder jedem Spektralbereich entsprechenden Musterwerten, und eine Einrichtung (3′) zum Vergleichen der Transparenzwerte des Dokuments in dem oder jedem Spektralbereich mit dem mindestens einen Satz von Musterwerten, um ein Korrelationssignal zu erzeugen, aufweist.

11. Prüfeinrichtung nach Anspruch 10, dadurch gekennzeichnet, daß der Speicher (3) zum Speichern einer Vielzahl von Sätzen von Musterwerten, die Transparenzwerten eines vorbestimmten Satzes von Banknoten in dem oder jedem Spektralbereich entsprechen, vorgesehen und die genannte Einrichtung (3′) zum Vergleich der Transparenzwerte des Dokuments in dem oder jedem Spektralbereich mit den Sätzen von Musterwerten vorgesehen ist.

12. Prüfeinrichtung nach Anspruch 10 oder 11, dadurch gekennzeichnet, daß die Vergleichseinrichtung (3′) zum Vergleich der Transparenzwerte mit dem Satz oder den Sätzen von Musterwerten sowohl in Vorwärts- als auch in Rückwärtsfolge vorgesehen ist.

13. Prüfeinrichtung nach einem der vorhergehenden Ansprüche, dadurch gekennzeichnet, daß der Auslesestreifen (20) mindestens so lang wie die größte Breite eines Satzes zu prüfender Banknoten ist.

14. Verfahren zum Prüfen eines Dokuments, mit folgenden Schritten:
Beleuchten des Dokuments (10);
Auffangen von durch das Dokument transmittiertem Licht; und
Messen des aufgefangenen Lichts, um aus dem in einem vorbestimmten Wellenlängenbereich aufgefangenen Licht ein einziges Meßsignal (E) zu erzeugen;
dadurch gekennzeichnet, daß das Dokument in einem Auslesestreifen (20) konstanter Breite gleichmäßig über die gesamte Breite des Dokuments beleuchtet wird;
daß das Dokument so transportiert wird, daß der Auslesestreifen das Dokument der Länge nach überstreicht; und
daß Licht von einem Abschnitt des Auslesestreifens aufgefangen wird, der sich über die gesamte Breite des Dokuments erstreckt.

15. Verfahren nach Anspruch 14, dadurch gekennzeichnet, daß das gemessene Licht auf einen oder mehre Spektralbereiche eingeschränkt wird.

16. Verfahren nach Anspruch 14 oder 15, dadurch gekennzeichnet, daß von dem Meßsignal (E) in dem oder jedem Spektralbereich eine Vielzahl von Transparenz-Werten einer entsprechenden Vielzahl von Streifen des Dokuments (10) ausgewertet wird.

17. Verfahren nach Anspruch 16, dadurch gekennzeichnet, daß jeder der genannten Streifen eine Breite aufweist, die etwa der Breite des Auslesestreifens (20) entspricht.

18. Verfahren nach Anspruch 16 oder 17, dadurch gekennzeichnet, daß die Transparenzwerte des Dokuments (10) in dem oder jedem Spektralbereich mit mindestens einem Satz von, Transparenzwerten einer vorbestimmten Banknote in dem oder jedem Spektralbereich ensprechenden Musterwerten verglichen werden, um ein Korrelationssignal zu erzeugen.

19. Verfahren nach Anspruch 18, dadurch gekennzeichnet, daß die Transparenzwerte des Dokuments (10) mit einer Vielzahl von Sätzen von Musterwerten, die Transparenzwerten eines vorbestimmten Satzes von Banknoten in dem oder jedem Spektralbereich entsprechen, verglichen werden.

20. Verfahren nach Anspruch 18 oder 19, dadurch gekennzeichnet, daß die Transparenzwerte mit den Musterwerten sowohl in Vorwärtsals auch in Rückwärtsfolge verglichen werden.

## Claims

1. Testing apparatus for a document, comprising:
a light source (6) for illuminating the document (10);
an optical collector (4) for collecting light transmitted through the document;
a measuring device (5; 5′) for generating a single measurement signal (E) for the light collected by the optical collector in at least one predetermined spectral range; and
a transport system (18, 18′) for transporting the document;
characterised by a diffuser (7) for diffusing the light from the light source in order to obtain uniform illumination of a read-out strip (20) of constant width extending across the entire width of the document, and in that the optical collector is so arranged that it collects light from a portion of the read-out strip extending across the entire width of the document, the transport system having a passage opening (17) between the optical collector and the diffuser.

2. Testing apparatus according to claim 1, characterised in that the diffuser (7) comprises an astigmatic image-forming system (27, 28, 29) oriented parallel to the width of the document (10) and arranged so as to form the read-out strip (20).

3. Testing apparatus according to claim 2, characterised in that the light source (6) has a linear extent substantially equal to the length of the read-out strip (20).

4. Testing apparatus according to any one of the preceding claims, characterised in that a filter (22; 24) is provided in order to limit the light measured by the measuring device (5; 5′) to one or more spectral ranges.

5. Testing apparatus according to any one of claims 1 to 3, characterised in that the collector (4) has a predetermined spectral transmission characteristic which limits the light measured by the measuring device (5, 5′) to one or more spectral ranges.

6. Testing apparatus according to any one of claims 1 to 3, characterised in that the light (19) illuminating the document (10) in the read-out strip (20) is limited in a predetermined manner to one or more spectral ranges.

7. Testing apparatus according to any one of the preceding claims, characterised in that, for transporting the document within a transport plane (15) through said passage opening (17) between the diffuser (7) and the collector (4), the transport system has two transport units (18; 18′) arranged one on each side of the diffuser and collector in the direction of transport (16) of the document.

8. Testing apparatus according to any one of the preceding claims, characterised by an evaluation device (2) for receiving the measurement signal (E) and for producing a plurality of transparency values for the or each spectral range of a plurality of strips of the document.

9. Testing apparatus according to claim 8, characterised in that each of the strips has a width approximately equal to the width of the read-out strip (20).

10. Testing apparatus according to claim 8 or 9, characterised in that the evaluation device (2) comprises a memory (3) for storing at least one set of specimen values corresponding to the transparency values of a predetermined banknote in the or each spectral range, and means (3′) for comparing the transparency values of the document in the or each spectral range with the at least one set of specimen values in order to generate a correlation signal.

11. Testing apparatus according claim 10, characterised in that the memory (3) is provided to store a plurality of sets of specimen values corresponding to transparency values of a predetermined set of banknotes in the or each spectral range, and the said means (3′) is provided to compare the transparency values of the document in the or each spectral range with the sets of specimen values.

12. Testing apparatus according to claim 10 or 11, characterised in that the comparing means (3′) is provided to compare the transparency values with the set or sets of specimen values both in forward and in reverse sequence.

13. Testing apparatus according to any one of the preceding claims, characterised in that the read-out strip (20) is at least as long as the greatest width of a set of banknotes to be tested.

14. Method of testing a document, comprising the following steps:
illuminating the document (10);
collecting light transmitted through the document; and
measuring the collected light in order to generate a single measurement signal (E) from the light collected in a predetermined wavelength range;
characterised in that the document is uniformly illuminated across the entire width of the document, in a read-out strip (20) of constant width;
in that the document is so transported that the read-out strip passes over the length of the document; and
in that light is collected from a portion of the read-out strip extending across the entire width of the document.

15. Method according to claim 14, characterised in that the measured light is limited to one or more spectral ranges.

16. Method according to claim 14 or 15, characterised in that, from the measurement signal (E) in the or each spectral range, a plurality of transparency values of a corresponding plurality of strips of the document (10) is evaluated.

17. Method according to claim 16, characterised in that each of the said strips has a width approximately corresponding to the width of the read-out strip (20).

18. Method according to claim 16 or 17, characterised in that the transparency values of the document (10) in the or each spectral range are compared with at least one set of specimen values corresponding to transparency values of a predetermined banknote in the or each spectral range in order to generate a correlation signal.

19. Method according to claim 18, characterised in that the transparency values of the document (10) are compared with a plurality of sets of specimen values corresponding to transparency values of a predetermined set of banknotes in the or each spectral range.

20. Method according to claim 18 or 19, characterised in that the transparency values are compared with the specimen values both in forward and in reverse sequence.

## Revendications

1. Dispositif de vérification pour des documents comportant une source lumineuse (6) pour éclairer le document (10), un collecteur optique (4) pour capter la lumière transmise à travers le document, un appareil de mesure (5; 5′) pour générer un signal de mesure unique (E) pour la lumière captée par le collecteur optique dans au moins une zone spectrale prédéfinie et un système de transport (18, 18′) pour le transport du document, caractérisé par un diffuseur (7) pour la dispersion de la lumière de la source lumineuse pour obtenir un éclairage uniforme d'une bande de lecture (20) de largeur constante s'étendant sur toute la largeur du document, et en ce que le collecteur optique est disposé de telle façon qu'il capte la lumière d'une tranche de la bande de lecture qui s'étend sur toute la largeur du document, le système de transport présentant un passage (17) entre le collecteur optique et le diffuseur.

2. Dispositif de vérification selon la revendication 1, caractérisé en ce que le diffuseur (7) a un système de reproduction (27, 28, 29) astigmatique orienté parallèlement à la largeur du document (10) qui est disposé de façon à former la bande de lecture (20).

3. Dispositif de vérification selon la revendication 2, caractérisé en ce que la source lumineuse (6) a un allongement linéaire par rapport surtout à la longueur de la bande de lecture (20).

4. Dispositif de vérification selon l'une quelconque des revendications antérieures, caractérisé en ce qu'un filtre (22; 24) est prévu pour limiter la lumière mesurée par l'appareil de mesure (5; 5′) à une ou plusieurs zones spectrales.

5. Dispositif de vérification selon l'une quelconque des revendications antérieures 1 à 3, caractérisé en ce que le collecteur (4) présente une caractéristique de transmission spectrale prédéfinie qui limite la lumière mesurée par l'appareil de mesure (5, 5′) à une ou plusieurs zones spectrales.

6. Dispositif de vérification selon l'une quelconque des revendications antérieures 1 à 3, caractérisé en ce que la lumière (19) éclairant le document (10) dans la bande de lecture (20) est limitée d'une façon prédéfinie à une ou plusieurs zones spectrales.

7. Dispositif de vérification selon l'une quelconque des revendications antérieures, caractérisé en ce que le système de transport a deux unités de transport (18; 18′) disposées dans le sens de transport (16) du document respectivement d'un côté du diffuseur et du collecteur pour le transport du document à l'intérieur d'une unité de transport (15) dans le passage (17) mentionné entre le diffuseur (7) et le collecteur (4).

8. Dispositif de vérification selon l'une quelconque des revendications antérieures, caractérisé par un appareil d'analyse (2) pour la réception du signal de mesure (E) et pour la génération d'un grand nombre de valeurs de transparence pour la ou chaque zone spectrale d'un grand nombre de bandes de documents.

9. Dispositif de vérification selon la revendication 8, caractérisé en ce que chacune des bandes a environ la largeur de la bande de lecture (20).

10. Dispositif de vérification selon la revendication 8 ou 9, caractérisé en ce que l'appareil d'analyse (2) a une mémoire (3) pour le dépôt d'au moins un ensemble de valeurs de référence correspondant aux valeurs de transparence d'un billet de banque prédéfini dans la ou chaque zone spectrale, et un dispositif (3′) pour comparer les valeurs de transparence du document dans la ou chaque zone spectrale avec au moins un ensemble de valeurs de référence pour générer un signal de corrélation.

11. Dispositif de vérification selon la revendication 10, caractérisé en ce que la mémoire (3) est prévue pour le stockage d'un grand nombre d'ensembles de valeurs de référence qui correspondent aux valeurs de transparence d'un ensemble prédéfini de billets de banque dans la ou chaque zone spectrale et l'appareil mentionné (3′) est prévu pour la comparaison des valeurs de transparence du document dans la ou chaque zone spectrale avec les ensembles des valeurs de référence.

12. Dispositif de vérification selon la revendication 10 ou 11, caractérisé en ce que l'appareil de comparaison (3′) est prévu pour la comparaison des valeurs de transparence avec l'ensemble ou les ensembles de valeurs de référence dans le sens de progression montant comme dans le sens de progression descendant.

13. Dispositif de vérification selon l'une des revendications antérieures, caractérisé en ce que la bande de lecture (20) est au moins aussi longue que la largeur maximale d'un ensemble de billets de banque à vérifier.

14. Procédé pour vérifier des documents comprenant les étapes suivantes :
éclairage du document (10) ;
interception de la lumière transmise à travers le document et mesure de la lumière collectée pour générer un unique signal de mesure (E) à partir de la lumière interceptée dans une gamme d'ondes prédéfinie,
caractérisé en ce que le document est éclairé uniformément sur toute la largeur du document dans une bande de lecture (20) de largeur constante, en ce que le document est transporté de façon que la bande de lecture recouvre le document dans le sens de la longueur et en ce que la lumière est recueillie par une tranche de la bande de lecture qui s'étend sur toute la largeur du document.

15. Procédé selon la revendication 14, caractérisé en ce que la lumière mesurée est limitée à une ou plusieurs zones spectrales.

16. Procédé selon la revendication 14 ou 15, caractérisé en ce que le signal de mesure (E) analyse dans la ou chaque zone spectrale un grand nombre de valeurs de transparence d'un grand nombre correspondant de bandes du document (10).

17. Procédé selon la revendication 16, caractérisé en ce que chacune des bandes mentionnées a une largeur qui correspond environ à la largeur de la bande de lecture (20).

18. Procédé selon la revendication 16 ou 17, caractérisé en ce que les valeurs de transparence du document (10) sont comparées dans la ou chaque zone spectrale avec au moins un ensemble de valeurs de référence correspondant à des valeurs de transparence d'un billet de banque prédéfini dans la ou chaque zone spectrale afin de générer un signal de corrélation.

19. Procédé selon la revendication 18, caractérisé en ce que les valeurs de transparence du document (10) sont comparées avec un grand nombre d'ensembles de valeurs de référence qui correspondent à des valeurs de transparence d'un ensemble prédéfini de billets de banque dans la ou chaque zone spectrale.

20. Procédé selon la revendication 18 ou 19, caractérisé en ce que les valeurs de transparence sont comparées avec les valeurs de référence dans le sens de progression montant comme dans le sens de progression descendant.
